# EUROPÄISCHE PATENTSCHRIFT

(11) **EP 0 747 561 B1**
(45) Veröffentlichungstag und Bekanntmachung des Hinweises auf die Patenterteilung: **01.08.2001**
(21) Anmeldenummer: 96103543.3
(22) Anmeldetag: 07.03.1996
(51) Int. Cl.: E06B 9/17

(54) **Vorrichtung zum Befestigen eines Fensterrahmens an einem Rolladenkasten**
Device for fixing a window frame to a roller shutter box
Dispositif pour la fixation d'un cadre de fenêtre à un carter de volet à rouleau

(30) Priorität: 10.06.1995 DE 29509573 U
(43) Veröffentlichungstag der Anmeldung: 11.12.1996
(73) Patentinhaber: Lemke, Hartmut, 79117 Freiburg (DE)
(72) Erfinder: Lemke, Hartmut, 79117 Freiburg (DE)
(74) Vertreter: Patent- und Rechtsanwaltssozietät, Maucher, Börjes & Kollegen

(56) Entgegenhaltungen:
- EP-A- 0 136 614
- DE-B- 1 220 105
- DE-U- 29 509 573
- US-A- 5 341 241

## Beschreibung

Die Erfindung betrifft eine Vorrichtung zum Befestigen eines Fensterrahmens an oder unter einem Rolladenkasten zur Verhinderung von quer zur Längserstreckung des am Rolladenkasten befindlichen Fensterrahmenschenkels verlaufenden Bewegungen, mit einem in dem Rolladenkasten anbringbaren Winkel, dessen in Gebrauchsstellung vertikaler Schenkel an der dem Rauminneren zugewandten Rollladenkastenwand innenseitig anbringbar ist und dessen Ingebrauchsstellung etwa horizontal verlaufender Schenkel mit dem oberen horizontalen Rahmenschenkel des Fensterrahmens verbindbar ist und in Gebrauchsstellung über die durch einen Deckel verschließbare Montageöffnung des Rolladenkastens verläuft.

Eine derartige Vorrichtung ist aus der Praxis bekannt. Der nachträglich innerhalb des Rolladenkastens eingebaute Winkel sorgt dabei dafür, daß der obere horizontale Rahmenschenkel des Fensterrahmens vor allem in der Mitte von sehr breiten Fenstern keine horizontalen Bewegungen durchführen kann. Er wird mit Hilfe des Winkels nämlich gegenüber dem Rolladenkasten festgelegt, in dem der eine Winkelschenkel an der senkrechten Rolladenkastenwand befestigt wird, so daß der andere Winkelschenkel nach seiner Befestigung an dem Fensterrahmen für eine ausreichend starre Verbindung sorgt.

Dies bedeutet jedoch, daß der horizontale Schenkel des Winkels über die Montageöffnung des Rolladenkastens verläuft, so daß bei Reparaturen an dem Rolladen dieser Schenkel stört. Es besteht die Gefahr, daß bei solchen Reparaturen im inneren des Rolladenkastens der Winkel entfernt und damit die Befestigung des Fensterrahmens in seinem oberen Randbereich wieder aufgehoben wird. Auch wenn der Winkel nach der Rolladenreparatur wieder angebracht wird, bedeutet dies einen zusätzlichen Montageaufwand.

Es besteht deshalb die Aufgabe, eine Vorrichtung der eingangs genannten Art zu schaffen, mit deren Hilfe der obere Bereich eines Fensterrahmens gegen Querbewegungen gesichert werden kann, wobei trotzdem ein ungehinderter Zugang zum Inneren des Rolladenkastens und zu dem darin befindlichen Rolladen ermöglicht wird ohne daß der Winkel abmontiert werden muß.

Diese scheinbar widersprüchliche Aufgabe wird dadurch gelöst, daß der horizontale Schenkel des Winkels aus wenigstens zwei lösbar miteinander verbundenen Teilen besteht und nach Lösen der Verbindung zumindest teilweise aus dem Bereich der Montageöffnung herausbewegbar ist. Somit kann der stabilisierende Winkel in Gebrauchsstellung zwar mit seinem horizontalen Schenkel über die Montageöffnung des Rolladenkastens verlaufen, im Falle einer Reparatur des Rolladens aber auf sehr einfache Weise so wegbewegt werden, daß er nicht stört, ohne daß der Winkel entfernt werden muß. Nach der Reparatur wird dann der horizontale Schenkel einfach wieder geschlossen und in seine Gebrauchsstellung gebracht, was sehr einfach und durchführbar ist.

Besonders günstig ist es dabei, wenn der horizontale Schenkel einen gegenüber dem vertikalen Schenkel schwenkbaren Klappteil und einen diesen fortsetzenden, an dem Fensterrahmen anbringbaren Anschlagteil aufweist und wenn Klappteil und Anschlagteil lösbar miteinander verbunden sind. Es genügt dann, die lösbare Verbindung zwischen Klappteil und Anschlagteil zu lösen, um den Klappteil einfach nach unten oder gegebenenfalls auch nach der Seite schwenken zu können, um den Durchtritt durch die Montageöffnung des Rolladenkastens im Bereich des oder der Winkel freizumachen.

Dabei ergibt sich eine sehr einfache Handhabung, wenn der Klappteil in Gebrauchsstellung mit einem Teil seiner Länge an der Unterseite des Anschlagteiles anliegt und Klappteil und Anschlagteil in dieser Gebrauchsstellung lösbar, insbesondere mit Hilfe eines Verbindungselementes, miteinander gekuppelt sind. Nach dem Lösen der Verbindung klappt dann der Anschlagteil praktisch von selbst um seine horizontale Schwenkachse nach unten und gibt die Montageöffnung des Rolladenkastens bis zu dem Anschlagteil hin frei. Wenn dieser Anschlagteil genügend kurz ist, kann dies schon ausreichen, um die gewünschte Reparatur unbehindert durchführen zu können, beispielsweise den Rolladen aus der Montageöffnung des Rolladenkastens entnehmen zu können.

Das Klappteil kann dabei mittels eines Scharnieres an dem vertikalen Schenkel befestigt sein. Es ist dann unverlierbar und kann sehr einfach gehandhabt werden.

Das Anschlagteil kann um eine vertikale Achse, die an seinem dem Klappschenkel und dem vertikalen Schenkel abgewandten Ende angeordnet ist, aus dem Bereich der Montageöffnung seitwärts verschwenkbar sein. Falls das Anschlagteil wegen der Überlappung mit dem Klappteil doch noch um einen störenden Betrag über die Montageöffnung des Rolladenkastens ragt, kann es also ebenfalls zur Seite verschwenkt werden, um die Montageöffnung freizugeben. Die Rückverschwenkung in Gebrauchsstellung vor der Verbindung mit dem Klappteil stellt praktisch keinen zusätzlichen Aufwand dar.

Damit eine horizontale Verschwenkung des Anschlagteiles nicht um dessen Befestigungsstelle im Bereich des Fensterrahmens und evtl. an der Befestigungsschraube erfolgen muß, die dadurch ungewollt gelockert werden könnte, kann der Anschlagteil an einem Flanschteil um die vertikale Achse schwenkbar angreifen und der Flanschteil kann an dem Fensterrahmen oder in dessen Bereich anbringbar sein. Somit wird das Schwenklager mit der vertikalen Schwenkachse für das Anschlagteil von der eigentlichen Befestigung getrennt.

Der zweiteilige horizontale Schenkel des Winkels kann in seiner Länge verstellbar sein. Dadurch ist eine Anpassung an unterschiedlich große Rolladenkästen und unterschiedlich breite Montageöffnungen möglich, ohne daß verschieden große Winkel benutzt werden müssen. Für größere Rolladenkästen braucht lediglich der zweiteilige horizontale Schenkel entsprechend verlängert zu werden.

Dabei ist es günstig, wenn wenigstens einer der den horizontalen Schenkel bildenden Teile für den Angriff des Befestigungselementes oder die lösbare Kupplung zum Verbinden mit dem anderen Teil eine in Orientierungsrichtung dieses Schenkels verlaufende Langlochung hat und wenn der andere Teil des Schenkels ein dazu passendes Loch oder gegebenenfalls in Reihe angeordnete Einzellöcher hat, deren Durchmesser etwa der Breite des Langloches entspricht. Wenn der eine Teil mehrere Einzellöcher hat, braucht das Langloch nur etwa die Länge zu haben, die dem Abstand zweier solcher Einzellöcher entspricht, um dennoch eine große Längenänderung durchführen zu können. Es kann jedoch auch mit einem entsprechend langen Langloch und nur einem Einzel-Loch eine sehr große Längenveränderung durchgeführt werden. Beispielsweise kann das Einzel-Loch an dem Klappteil und das Langloch an dem Anschlagteil vorgesehen sein, so daß das Klappteil lediglich mit einer Bohrung versehen sein muß.

Da die vertikale Wandung von Rolladenkästen häufig aus nicht sehr stabilen Werkstoffen, nämlich aus Isoliermaterial wie zum Beispiel Schaumstoff besteht, ist es vorteilhaft, wenn der vertikale Schenkel an der Innenseite der Rolladenkastenwand und/oder an der Außenseite mit einer Stabilisierungsplatte verbunden ist. Dadurch können die Haltekräfte über eine entsprechend größere Fläche, nämlich die Gesamtfläche dieser Stabilisierungsplatten, verteilt werden. Dabei kann ein insbesondere lösbares Verbindungselement zum Befestigen des vertikalen Schenkels an der Innenseite der Rolladenkastenwand vorgesehen sein, mit welchem gleichzeitig der vertikale Schenkel und die Stabilisierungsplatte oder die Stabilisierungsplatten in Gebrauchsstellung verbunden sind. Somit kann mit dem einen Befestigungselement zum Fixieren des Winkels im Inneren des Rolladenkastens auch die Befestigung der Stabilisierungsplatte erfolgen. Beispielsweise kann das Befestigungselement eine durch die Rolladenkastenwand, die Stabilisierungsplatten und den vertikalen Schenkel des Winkels reichende Befestigungsschraube sein.

Der in Gebrauchsstellung vertikale Schenkel des Winkels und der mit ihm schwenkbar - um eine horizontale, quer zur Erstreckung der Schenkel orientierte Achse - verbundene Klappteil können durch einen handelsüblichen Scharnierwinkel gebildet sein. Dadurch werden die Herstellungskosten niedrig gehalten, weil nur noch der Anschlagteil zusätzlich bereitgestellt werden muß und der Klappteil mit einer Bohrung oder dergleichen zum Verbinden mit dem Anschlagteil versehen werden muß.

Es sei noch erwähnt, daß der aus dem Bereich der Montageöffnung herausbewegbare Teil des Winkelschenkels auch lösbar mit dem vertikalen Winkelschenkel verbunden sein könnte. Es müßte dann an der Stelle des vorerwähnten Scharnieres eine entsprechende Steck- oder sonstige lösbare Kupplung vorgesehen werden.

Nachstehend ist ein Ausführungsbeispiel der Erfindung anhand der Zeichnung näher beschrieben. Es zeigt in etwas schematisierter Darstellung:
- Fig. 1: einen Querschnitt durch einen Rolladenkasten und den oberen Rahmenbereich eines an den Rolladenkasten unterseitig angrenzenden Fensterrahmens, wobei der Fensterrahmen über eine Vorrichtung mit einem Winkel an der dem Rauminneren zugewandten vertikalen Rollladenkastenwand fixiert ist,
- Fig.2: in schaubildlicher Darstellung die Vorrichtung zum Befestigen eines Fensterrahmens unter einem Rollladenkasten ohne den Rolladenkasten und den Fensterrahmen sowie
- Fig.3: wiederum einen Querschnitt des Rolladenkastens und des oberen Bereiches des Fensterrahmens, wobei die erfindungsgemäße Vorrichtung geöffnet und aus dem Bereich der Montageöffnung des Rolladenkastens so wegbewegt ist, daß das Innere des Rolladenkastens bequem zugänglich ist.

Eine im ganzen mit 1 bezeichnete, besonders deutlich in Fig.2 dargestellte Vorrichtung dient zum Befestigen eines Fensterrahmens 2 an oder unter einem Rolladenkasten 3, um quer zur Längserstreckung des am Rolladenkasten 3 befindlichen Fensterrahmenschenkels 4 verlaufende Bewegungen insbesondere dieses Fensterrahmenschenkels 4 zu verhindern. Die Vorrichtung weist dazu einen Winkel 5 auf, dessen Ingebrauchsstellung vertikaler Schenkel 6 gemäß Fig.1 und 3 an der dem Rauminneren zugewandten Rolladenkastenwand 3a des Rolladenkastens 3 innenseitig, also im Inneren dieses Rolladenkastens 3 anbringbar und im Ausführungsbeispiel auch angebracht ist. Der in Gebrauchsstellung horizontal verlaufende Schenkel 7 des Winkels 5 ist mit der Oberseite des oberen horizontalen Rahmenschenkels 4 des Fensterrahmens 2 verbindbar und im Ausführungsbeispiel gemäß Fig.1 und 3 auch verbunden, verläuft also gemäß Fig.1 in Gebrauchsstellung über die durch einen Deckel 8 normalerweise verschlossene Montageöffnung 9 (vgl. Fig.3) des Rolladenkastens 3.

Wird also der Deckel 8 der Montageöffnung 9 geöffnet, um an dem im Inneren des Rolladenkastens 3 befindlichen Rolladen 10 oder dessen Wickelwelle 11 eine Reparatur durchzuführen, könnte der Schenkel 7 hinderlich sein, vor allem dann, wenn der Rolladen 10 eventuell durch die Montageöffnung 9 entnommen werden soll.

Um eine solche Störung während einer Reparatur des Rolladens 10 oder seiner Wickelwelle 11 durch den horizontalen Schenkel 7 zu vermeiden, ist dieser unterteilt und besteht aus zwei lösbar miteinander verbundenen, nachfolgend noch genauer beschriebenen Teilen. Nach dem Lösen der Verbindung dieser beiden Teile sind diese zumindest teilweise aus dem Bereich der als Rolladenkastenöffnung dienenden Montageöffnung 9, im folgenden auch kurz "Öffnung 9" genannt, herausbewegbar, wie es in Fig.3 dargestellt ist.

Im einzelnen ist vorgesehen, daß der horizontale Schenkel 7 einen gegenüber dem vertikalen Schenkel 6 um eine horizontale Achse 12 - die gleichzeitig quer zur Längserstreckung der Schenkel 6 und 7 verläuft - schwenkbaren Klappteil 7a und einen diesen fortsetzenden, an dem Fensterrahmen 2 direkt oder indirekt anbringbaren Anschlagteil 7b aufweist, wobei Klappteil 7a und Anschlagteil 7b mit Hilfe einer Schraube 13 in Gebrauchsstellung lösbar miteinander verbunden sind. Wird diese Verbindung mit Hilfe der Schraube 13 gelöst, können also Klappteil 7a und Anschlagteil 7b aus dem Bereich der Öffnung 9 herausbewegt werden, wie es in Fig.3 dargestellt ist.

In Fig.1 und 2 erkennt man, daß der Klappteil 7a in Gebrauchstellung mit einem Teil seiner Länge an der Unterseite des Anschlagteiles 7b anliegt. In dieser Gebrauchsstellung sind Klappteil 7a und Anschlagteil 7b mit dem Verbindungselement, nämlich der Schraube 13, lösbar miteinander gekuppelt.

Anhand der Fig.2 und 3 wird deutlich, daß das Klappteil 7a mittels eines die Schwenkachse 12 aufweisenden Scharnieres 14 an dem vertikalen Schenkel 6 befestigt ist, wobei dieses Scharnier 14 und seine Achse 12 rechtwinklig zu den vertikalen parallelen Rändern dieses Schenkels 6 verläuft.

Es leuchtet ein, daß nach Lösen des Verbindungselementes, also der Schraube 13, zwischen Anschlagteil 7b und Klappteil 7a letzteres sozusagen automatisch in die hängende Position gem. Fig.3 nach unten klappt und so von sich aus die Öffnung 9 freigibt.

Beim Vergleich der Fig.1 und 2 mit Fig.3 wird deutlich, daß das Anschlagteil 7b um eine vertikale Achse 15, die an seinem dem Klappschenkel 7a und dem vertikalen Schenkel 6 abgewandten Ende angeordnet ist, aus dem Bereich der Öffnung 9 seitwärts verschwenkbar ist, wobei der Anschlagteil 7b seine horizontale Position beibehält, so daß er in der gemäß Fig.3 zur Seite bewegten Position ebenfalls die Öffnung 9 freigibt und etwa parallel zu dem Fensterrahmenschenkel 4 verläuft.

Um also die Montageöffnung 9 freizubekommen, genügt es, die Schraube 1 3 oder ein sonstiges dort vorgesehenes Verbindungselement zu öffnen, wonach der Klappteil 7a von selbst nach unten klappt, und den Anschlagteil 7b um die vertikale Achse 15 zur Seite zu schwenken. Genauso leicht kann nach Durchführung einer Rolladenreparatur die Abstützung des Fensterrahmenschenkels 4 wieder hergestellt werden, in dem der Anschlagteil 7b wieder mit dem Klappteil 7a gekuppelt wird.

Damit die Befestigung des Anschlagteiles 7b bei einer solchen horizontalen Verschwenkung nicht gelockert werden kann, ist der Anschlagteil 7b mit Hilfe der Schwenkachse 15 an einem Flanschteil 16 befestigt und dieser Flanschteil 16 ist dann seinerseits an dem Fensterrahmen 2 mit Hilfe von Schrauben 17 verankert, legt also den Fensterrahmenschenkel 4 in der gewünschten Weise fest. Dabei durchsetzen die Schrauben 17 noch einen Teil 18 des Rolladenkastens 3, der sich unmittelbar oberhalb des Fensterrahmenschenkels 4 befindet.

Vor allem anhand der Fig.2 erkennt man, daß der zweiteilige horizontale Schenkel 7 des Winkels 5 in seiner Länge verstellbar ist, wofür der Anschlagteil 7b eine in Orientierungsrichtung dieses Schenkels 7 verlaufende Langlochung 19 hat. Das andere Teil des horizontalen Schenkels 7 also das Anschlagteil 7a hat ein dazu passendes Loch, welches von der Schraube 13 durchsetzt wird. Es könnte auch eine Reihe von Einzellöchern vorgesehen sein, deren Durchmesser etwa der Breite des Langloches 19 entspricht. Nach Lockern der Schraube 13 kann also eine Längenverstellung in Richtung des Langloches 19 erfolgen. Dabei könnte das Langloch auch in dem Klappteil 7a vorgesehen sein oder beide Teile könnten Langlöcher aufweisen. Auf diese Weise könnten unterschiedlich große Rollladenkästen 3 mit derselben Vorrichtung 1 bestückt werden.

In allen drei Figuren ist dargestellt, dap der vertikale Schenkel 6 des Winkels 5 an der Innenseite der Rolladenkastenwand 3a und auch an der Außenseite dieser Wand 3a jeweils mit einer Stabilisierungsplatte 20 und 21 verbunden ist, durch welche die Haltekraft besser verteilt wird, weil Rolladenkästen und deren Wandungen 3a häufig aus einem relativ weichen Isoliermaterial bestehen. Dabei ist ein lösbares Verbindungselement 22 in Form einer Schraube zum Befestigen des vertikalen Schenkels 6 an der Innenseite der Rolladenkastenwand 3a vorgesehen, mit welchem gleichzeitig der vertikale Schenkel 6 und die Stabilisierungsplatten 20 und 21 - die eine an der Innenseite und die andere an der Außenseite der Rolladenkastenwand 3a - in Gebrauchsstellung verbunden sind. Dabei übergreift der Schraubenkopf 23 die Außenseite der außenliegenden Stabilierungsplatte 21 und die zu der Schraube gehörende Mutter 24 die Innenseite dieser Anordnung, also den die innenliegende Stabilisierungsplatte 20 wiederum übergreifenden vertikalen Schenkel 6.

Es sei noch erwähnt, daß der in Gebrauchsstellung vertikale Schenkel 6 des Winkels 5 und der mit ihm schwenkbar verbundene Klappteil 7a, wie man ihn von dem Anschlagteil 7b in gelöster Position in Fig.3 erkennt, durch einen handelsüblichen Scharnierwinkel gebildet sein könnte, an dem allenfalls noch ein oder mehrere Löcher 25 für die lösbare Schraube 13 angebracht ist, sofern solche Löcher 25 nicht ebenfalls handelsüblich vorhanden sind.

Ferner sei erwähnt, daß der Klappteil 7a und der Anschlagteil 7b zusätzlich mit einer Zahnstangenarretierung versehen sein könnten, damit bei nicht genügend festgezogener Schraube 13 ein Verrutschen oder Lösen der beiden Teile relativ zueinander verhindert wird. Besonders zweckmäßig ist es dabei, wenn die beiden Teile an ihrer gegenseitigen Berührfläche eine entsprechende, ineinandergreifende Verzahnung aufweisen.

Schließlich sei erwähnt, daß der aus dem Bereich der Öffnung 9 herausbewegbare Teil des Winkels 5 mit dem vertikalen Winkelschenkel 6 lösbar verbunden sein könnte, um ihm aus dem Öffnungsbereich entfernen zu können.

## Patentansprüche

1. Vorrichtung (1) zum Befestigen eines Fensterrahmens (2) an oder unter einem Rolladenkasten zur Verhinderung von quer zur Längserstreckung des am Rolladenkasten (3) befindlichen Fensterrahmenschenkels (4) verlaufenden Bewegungen, mit einem in dem Rolladenkasten anbringbaren Winkel (5), dessen in Gebrauchsstellung vertikaler Schenkel (6) an der dem Rauminneren zugewandten Rolladenkastenwand (3a) innenseitig anbringbar ist und dessen in Gebrauchsstellung horizontal verlaufender Schenkel (7) mit dem oberen horizontalen Rahmenschenkel (4) des Fensterrahmens (2) verbindbar ist und in Gebrauchsstellung über die durch einen Deckel (8) verschließbare Montageöffnung (9) des Rolladenkastens (3) verläuft, **dadurch gekennzeichnet,** daß der horizontale Schenkel (7) des Winkels (5) aus wenigstens zwei lösbar miteinander verbundenen Teilen besteht und nach Lösen der Verbindung zumindest teilweise aus dem Bereich der Montageöffnung (9) herausbewegbar ist.

2. Vorrichtung nach Anspruch 1, dadurch gekennzeichnet, daß der horizontale Schenkel (7) einen gegenüber dem vertikalen Schenkel (6) schwenkbaren Klappteil (7a) und einen diesen fortsetzenden, an dem Fensterrahmen (2) anbringbaren Anschlagteil aufweist und daß Klappteil (7a) und Anschlagteil (7b) lösbar miteinander verbunden sind.

3. Vorrichtung nach Anspruch 2, dadurch gekennzeichnet, daß das Klappteil (7a) in Gebrauchsstellung mit einem Teil seiner Länge an der Unterseite des Anschlagteiles (7b) anliegt und Klappteil (7a) und Anschlagteil (7b) in dieser Gebrauchstellung lösbar, insbesondere mit Hilfe eines Verbindungselementes, miteinander gekuppelt sind.

4. Vorrichtung nach einem der Ansprüche 2 oder 3, dadurch gekennzeichnet, daß das Klappteil (7a) mittels eines Scharnieres (14) an dem vertikalen Schenkel (6) befestigt ist.

5. Vorrichtung nach einem der Ansprüche 2 bis 4, dadurch gekennzeichnet, daß das Anschlagteil (7b) um eine vertikale Achse (15) , die an seinem dem Klappschenkel (7a) und dem vertikalen Schenkel (6) abgewandten Ende angeordnet ist, aus dem Bereich der Montageöffnung (9) seitwärts verschwenkbar ist.

6. Vorrichtung nach einem der Ansprüche 2 bis 5, dadurch gekennzeichnet, daß das Anschlagteil (7b) an einem Flanschteil (16) um die vertikale Achse schwenkbar angreift und das Flanschteil (16) an dem Fensterrahmen (2) anbringbar ist.

7. Vorrichtung nach einem der Ansprüche 1 bis 6, dadurch gekennzeichnet, daß der zweiteilige horizontale Schenkel (7) des Winkels (5) in seiner Länge verstellbar ist.

8. Vorrichtung nach einem der Ansprüche 1 bis 7, dadurch gekennzeichnet, daß wenigstens einer der den horizontalen Schenkel (7) bildenden Teile für den Angriff des Befestigungselementes zum Verbinden mit dem anderen Teil eine in Orientierungsrichtung dieses Schenkels (7) verlaufende Langlochung (19) hat und daß der andere Teil des Schenkels (7) ein dazu passendes Loch (25) oder gegebenenfalls mehrere in Reihe angeordnete Einzellöcher (25) hat, deren Durchmesser etwa der Breite des Langloches entspricht.

9. Vorrichtung nach einem der Ansprüche 1 bis 8, dadurch gekennzeichnet, daß der vertikale Schenkel (6) an der Innenseite der Rolladenkastenwand (3a) und/oder an der Außenseite mit einer Stabilisierungsplatte (20, 21) verbunden ist.

10. Vorrichtung nach einem der Ansprüche 1 bis 9, dadurch gekennzeichnet, daß ein insbesondere lösbares Verbindungselement (22) zum Befestigen des vertikalen Schenkels (6) an der Innenseite der Rolladenkastenwand (3a) vorgesehen ist, mit welchem gleichzeitig der vertikale Schenkel (6) und die Stabilisierungsplatte(n) (20, 21) in Gebrauchsstellung verbunden ist.

11. Vorrichtung nach einem der Ansprüche 2 bis 10, dadurch gekennzeichnet, daß der in Gebrauchsstellung vertikale Schenkel (6) des Winkels (5) und das mit ihm schwenkbar verbundene Klappteil (7a) durch einen handelsüblichen Scharnierwinkel gebildet sind.

12. Vorrichtung nach einem der Ansprüche 1 bis 11, dadurch gekennzeichnet, daß der aus dem Bereich der Montageöffnung (9) herausbewegbare Teil des Winkels (5) mit dem vertikalen Winkelschenkel (6) lösbar verbunden ist.

13. Vorrichtung nach einem der Ansprüche 2 bis 12, dadurch gekennzeichnet, daß das Klappteil (7a) und das Anschlagteil (7b) mit einer Zahnstangenarretierung versehen sind.

14. Vorrichtung nach Anspruch 13, dadurch gekennzeichnet, daß das Klappteil (7a) und das Anschlagteil (7b) als Zahnstangenarretierung an den sich in Gebrauchsstellung berührenden Flächen jeweils eine ineinandergreifende Verzahnung aufweisen.

## Claims

1. Apparatus (1) for attaching a window frame (2) to or under a roller shutter box for preventing movements in a transverse direction to the longitudinal extent of the limb (4) of the window frame located on the roller shutter box (3), having an angle member (5) which can be mounted in the roller shutter box, whose limb (6) which is vertical in the position of use can be mounted internally on the wall (3a) of the roller shutter box facing the interior of the room and whose limb (7) which extends horizontally in the position of use can be connected to the upper horizontal limb (4) of the window frame (2) and, in the position of use, extends over the mounting aperture (9) of the roller shutter box (3) which can be closed off by a lid (8), **characterised in that** the horizontal limb (7) of the angle member (5) consists of at least two parts which are releasably joined together and, once the connection is undone, can be at least partially moved out of the area of the mounting aperture (9).

2. Apparatus according to claim 1, characterised in that the horizontal limb (7) has a flap portion (7a) which is pivotable relative to the vertical limb (6) and a stop portion which forms an extension to the latter and can be mounted on the window frame (2), and in that the flap portion (7a) and stop portion (7b) are releasably joined to one another.

3. Apparatus according to claim 2, characterised in that in the position of use the flap portion (7a) abuts with part of its length on the underside of the stop portion (7b) and the flap portion (7a) and the stop portion (7b) are releasably coupled, particularly by means of a connecting member, in this position of use.

4. Apparatus according to one of claims 2 or 3, characterised in that the flap portion (7a) is attached to the vertical limb (6) by means of a hinge (14).

5. Apparatus according to one of claims 2 to 4, characterised in that the stop member (7b) is pivotable sideways, out of the region of the mounting aperture (9), about a vertical spindle which is mounted on its end remote from the flap section (7a) and the vertical limb (6).

6. Apparatus according to one of claims 2 to 5, characterised in that the stop member (7b) acts on a flange portion (16) so as to pivot about the vertical axis and the flange portion (16) can be mounted on the window frame (2).

7. Apparatus according to one of claims 1 to 6, characterised in that the two-part horizontal limb (7) of the angle member (5) is adjustable in length.

8. Apparatus according to one of claims 1 to 7, characterised in that at least one of the parts forming the horizontal limb (7) has an oblong hole (19) extending in the direction of orientation of this limb (7) for the engagement of the fixing member for connection to the other part, and in that the other part of the limb (7) has a correspondingly sized hole (25) or optionally a plurality of individual holes (25) arranged in a row, the diameter of which corresponds approximately to the width of the oblong hole.

9. Apparatus according to one of claims 1 to 8, characterised in that the vertical limb (6) on the inside of the wall (3a) of the roller shutter box and/or on the outside is connected to a stabilising plate (20, 21).

10. Apparatus according to one of claims 1 to 9, characterised in that a connecting member (22), particularly a releasable one, is provided for attaching the vertical limb (6) to the inside of the wall (3a) of the roller shutter box, and at the same time connects the vertical limb (6) and the stabilising plate(s) (20, 21) in the position of use.

11. Apparatus according to one of claims 2 to 10, characterised in that the limb (6) of the angle member (5) which is vertical in the position of use and the flap portion (7a) pivotally connected thereto are formed by a standard commercial angle hinge.

12. Apparatus according to one of claims 1 to 11, characterised in that the part of the angle member (5) which can be moved out of the region of the mounting aperture (9) is releasably connected to the vertical limb (6) of the angle member.

13. Apparatus according to one of claims 2 to 12, characterised in that the flap portion (7a) and the stop portion (7b) are provided with rack-type locking means.

14. Apparatus according to claim 13, characterised in that the flap portion (7a) and the stop portion (7b) each have teeth meshing with one another on the surfaces which come into contact in the position of use, as the rack-type locking means.

## Revendications

1. Dispositif (1) pour la fixation d'un cadre de fenêtre (2) sur un caisson de volet roulant ou en-dessous de ce caisson pour empêcher des mouvements transversaux par rapport à l'avancée longitudinale du montant (4) du cadre de la fenêtre se trouvant sur le caisson de volet roulant (3), muni d'une équerre (5) pouvant être installée dans le caisson de volet roulant, équerre dont le côté vertical (6), en position d'utilisation, peut être appliqué à l'intérieur sur la paroi (3a) du caisson de volet roulant tournée vers l'intérieur de la pièce et dont le côté horizontal (7), en position d'utilisation, peut être raccordé au montant du cadre (4) supérieur horizontal du cadre de la fenêtre (2) et passe, en position d'utilisation, au-dessus de l'ouverture de montage (9) du caisson de volet roulant pouvant être fermée par un capot (8), **caractérisé en ce que** le côté horizontal (7) de l'équerre (5) est composé d'au moins deux pièces raccordées entre elles de manière amovible et qu'après avoir desserré le raccordement, il peut être sorti au moins en partie hors de l'ouverture de montage (9).

2. Dispositif selon la revendication 1, **caractérisé en ce que** le côté horizontal (7) présente une partie rabattable (7a) pivotante par rapport au côté vertical (6) et une partie de butée prolongeant celle-ci et pouvant être appliquée sur le cadre de la fenêtre (2) et que la partie rabattable (7a) et la partie de butée (7b) sont raccordées entre elles de façon amovible.

3. Dispositif selon la revendication 2, **caractérisé en ce que** la partie rabattable (7a), en position d'utilisation, est, avec une partie de sa longueur, adjacente au côté inférieur de la pièce de butée (7b), et que la partie rabattable (7a) et la partie de butée (7b), dans cette position d'utilisation, sont couplées entre elles de manière amovible à l'aide d'un élément de raccordement.

4. Dispositif selon l'une des revendications 2 ou 3, **caractérisé en ce que** la partie rabattable (7a) est raccordée au côté vertical (6) au moyen d'une charnière (14).

5. Dispositif selon l'une des revendications 2 à 4, **caractérisé en ce que** la partie de butée (7b) est pivotante autour d'un axe vertical (15) latéralement hors de l'ouverture de montage (9), cet axe vertical (15) étant placé sur son extrémité opposée à la partie rabattable (7a) et au côté vertical (6).

6. Dispositif selon l'une des revendications 2 à 5, **caractérisé en ce que** la partie de butée (7b) a prise sur une bride (16) de manière pivotante autour de l'axe vertical et que la bride (16) peut être fixée sur le cadre de la fenêtre (2).

7. Dispositif selon l'une des revendications 1 à 6, **caractérisé en ce que** le côté horizontal (7) de l'équerre (5) formé de deux parties est réglable dans sa longueur.

8. Dispositif selon l'une des revendications 1 à 7, **caractérisé en ce qu**'au moins l'une des pièces formant le côté horizontal (7) a, dans le sens d'orientation de ce côté (7), pour la prise de l'élément de fixation en vue du raccordement avec l'autre partie, un trou ovale, et **en ce que** l'autre partie du côté (7) a un trou (25) correspondant ou éventuellement plusieurs trous individuels (25) placés en rangée et dont le diamètre correspond environ à la largeur du trou ovale.

9. Dispositif selon l'une des revendications 1 à 8, **caractérisé en ce que** le côté vertical (6) est raccordé au côté intérieur de la paroi (3a) du caisson de volet roulant et/ou au côté extérieur à l'aide d'une plaque de stabilisation (20, 21).

10. Dispositif selon l'une des revendications 1 à 9, **caractérisé en ce qu'**un élément de raccordement, notamment un élément amovible (22), est prévu pour raccorder le côté vertical (6) au côté intérieur de la paroi (3a) du caisson de volet roulant, et auquel élément est raccordé en même temps le côté vertical (6) et la/les plaque(s) de stabilisation (21, 22) en position d'utilisation.

11. Dispositif selon l'une des revendications 2 à 10, **caractérisé en ce que** le côté vertical (6) de l'équerre (5), en position d'utilisation, et la partie rabattable (7a) raccordée à ce côté de façon pivotante sont formés par une équerre à charnière disponible dans le commerce.

12. Dispositif selon l'une des revendications 1 à 11, **caractérisé en ce que** la partie de l'équerre (5) pouvant être retirée hors de l'ouverture de montage (9) est raccordée de façon amovible au côté vertical (6) de l'équerre.

13. Dispositif selon l'une des revendications 2 à 12, **caractérisé en ce que** la partie rabattable (7a) et la partie de butée (7b) sont munies d'un blocage à crémaillère.

14. Dispositif selon la revendication 13, **caractérisé en ce que** la partie rabattable (7a) et la partie de butée (7b) présentent, comme blocage à crémaillère, un assemblage à dents s'imbriquant les unes dans les autres sur les surfaces en contact en position d'utilisation.
